# EUROPÄISCHE PATENTSCHRIFT

(11) **EP 0 815 567 B1**
(45) Veröffentlichungstag und Bekanntmachung des Hinweises auf die Patenterteilung: **03.02.1999**
(21) Anmeldenummer: 96905648.0
(22) Anmeldetag: 12.03.1996
(51) Int. Cl.: H01B 9/02

(54) **ELEKTROKABEL**
ELECTRIC CABLE
CABLE ELECTRIQUE

(30) Priorität: 14.03.1995 CH 721/95
(43) Veröffentlichungstag der Anmeldung: 07.01.1998
(73) Patentinhaber: Studer Draht-und Kabelwerk AG, 4658 Däniken (CH)
(72) Erfinder: SARBACH, Ewald, CH-5012 Schönenwerd (CH)
(74) Vertreter: Luchs, Willi
(86) Internationale Anmeldenummer: CH9600091
(87) Internationale Veröffentlichungsnummer: WO9628830

(56) Entgegenhaltungen:
- EP-A- 0 213 946
- DE-A- 2 739 572
- US-A- 5 281 757

## Beschreibung

Die Erfindung betrifft ein Elektrokabel nach dem Oberbegriff des Anspruchs 1.

Ein gattungsmässiges Elektrokabel eignet sich vorzugsweise als Mittelspannungskabel für Spannungen zwischen 10 und 50 kV oder auch als Hochspannungskabel bis 420 kV.

Ein bekanntes Elektrokabel gemäss der Druckschrift US-5,281,757 besteht im wesentlichen aus einem zentrisch angeordneten, aus mehreren miteinander verseilten Kupfer- oder Aluminiumdrähten erzeugten elektrischen Leiter und aus einer letzteren ringförmig umschliessenden mehrschichtigen Isolation, die aus einer den Leiter umgebenden ersten Halbleiterschicht, einer aus einem alterungsbeständigen Kunststoff, bspw. aus vernetztem Polyäthylen, bestehenden Isolationshülle, einer zweiten Halbleiterschicht, einem Quellband, einem Nulleiter und aus einem aus Kunststoff hergestellten Aussenmantel gefertigt ist. Der im Querschnitt ringförmige Nulleiter ist aus einem um das Quellband gelegten, dieses vollständig einhüllenden Metallfolienband gebildet, welches mit seinen Bandrändern eine Überlappungsstelle bildet. Diese Metallfolie ist dabei an dieser Überlappungsstelle aneinandergeklebt.

Bei diesem bekannten mehrlagigen Kabel wird angestrebt, dass die Metallfolie annähernd schwimmend zwischen dem äusseren Mantel und der innen angrenzenden Schicht angeordnet ist. Hierbei ist aber nicht gewährleistet, dass bei einem Riss im Aussenmantel ein Eindringen von Flüssigkeit zwischen diesen und die Folie und damit ein Korridieren der Metallfolie verhindert wird. Ausserdem ist bei einer Spaltbildung zwischen Aussenmantel und Metallfolie eine Temperatur-Leitfähigkeit nicht mehr vollauf gegeben, was in einem Kurzschlussfall eher zu einer Zerstörung der Metallfolie führen kann. Ferner ist auch die Isolation durch die Schicht zwischen der Metallfolie und dem innenliegenden Halbleiter nicht vorteilhaft.

Bei einem bekannten Starkstromkabel nach der Druckschrift DE- A-27 39 572 wird auf eine den Leiter umgebende Schicht eine Schutzhülle aufgeklebt, die beispielsweise aus einer Bleifolie und einer Kunststoffschicht, z.B. Polymer und/oder anderem, besteht. Diese Schutzhülle wird an einer Überlappungsstelle durch Kleben zusammengefügt. Dieses Aufkleben ist mit relativ grossem Arbeitsaufwand verbunden und bedingt, dass der Kleber dauerhaft zusammenhält, ansonsten bei einem Lösen desselben an der Überlappungsstelle der Schutz gegen Eindringen von Flüssigkeit nicht mehr gewährleistet ist. Darüberhinaus besteht bei diesem Stromkabel ein weiterer Nachteil darin, dass die Metallfolie und die den Aussenmantel bildende Polymerschicht die Aussenseite des Kabels mit der Überlappungsstelle bilden. Die mit dieser Überlappungssielle verbundene Erhöhung der Kabelrundung ist beim Durchziehen des Kabels durch einen Schacht oder ähnlichem einer verstärkten Abnutzung ausgesetzt, was rasch zu einer Beschädigung der Metallfolie führen kann.

Aufgabe der vorliegenden Erfindung besteht demgegenüber darin, ein Elektrokabel nach der eingangs beschriebenen Gattung derart weiterzubilden, dass bei diesem bei vorausgesetzter einfacher Herstellung weder Flüssigkeit noch Feuchtigkeit, insbesondere Wasserdampf, ins Innere eindringen können und mit diesem eine gegenüber den herkömmlichen Kabeln erhöhte Alterungsbeständigkeit erzielt wird.

Erfindungsgemäss ist die Aufgabe durch das Kennzeichen des Anspruchs 1 gelöst.

Bei einer sehr vorteilhaften Ausführung ist dieser Metallschirm an seiner gesamten Innenseite mit einem als Halbleiter konzipierten Klebstoff versehen, welcher als Folie ausgebildet ist und vor dem Fertigen des Kabels an die Innenseite des Metallschirms angebracht ist.

Dieses erfindungsgemässe Elektrokabel bietet bei einfacher und demzufolge kostengünstiger Herstellung eine absolute Dichtigkeit insbesondere vor dem Eindringen von Feuchtigkeit und von Flüssigkeit. Darüberhinaus ist die Innenseite dieses Metallschirms durch die an ihr angebrachte Klebfolie gegen Korrosion geschützt.

Ein Ausführungsbeispiel der Erfindung sowie weitere Vorteile derselben sind nachfolgend anhand der Zeichnung näher erläutert. Es zeigt:
- Fig. 1: als einzige Figur eine perspektivische Darstellung eines erfindungsgemässen, stirnseitig im Schnitt veranschaulichten Elektrokabels.

Fig.1 zeigt ein Elektrokabel 10, welches insbesondere für Mittelspannungen in einem Spannungsbereich zwischen 10 und 50 kV oder für Hochspannungen bis 420 kV eingesetzt wird und einen zentrisch angeordneten, aus mehreren miteinander verseilten Kupfer- oder Aluminiumdrähten 14 oder dergleichen erzeugten elektrischen Leiter 12 und einem diesen umschliessendes mehrschichtiges Isolations-System umfasst. Letzteres weist eine den elektrischen Leiter 12 umgebende Halbleiterschicht 15, eine diese umfassende Isolationshülle 16, eine äussere Halbleiterschicht 17, einen letztere umhüllenden, als Nulleiter dienenden Metallschirm 20 sowie einen Aussenmantel 18 auf. Für den Metallschirm 20 ist ein Aluminium-Folienband vorgesehen, welches entlang des Kabels um die äussere Halbleiterschicht 17 gelegt ist und eine solche Breite aufweist, dass es eine sich entlang des Kabels 10 erstreckende Überlappungsstelle 22 bildet. Die Bandränder überlappen sich dabei um einen Winkel von wenigstens 10°, sie könnten sich aber soweit überlappen, dass dieser Metall schirm zweioder mehrfach um das Kabelinnere ummantelt wäre.

Erfindungsgemäss ist der Metallschirm 20 an seiner Überappungsstelle 22 durchgehend über die gesamte Kabellänge mittels eines Klebstoffes 23 abdichtend zusammengefügt und bildet somit eine flüssigkeits- und dampfundurchlässige Schutzhülle des Kabelinnerns. Der Klebstoff 23 ist dabei an der gesamten Innenseite des Metall schirms 20 angebracht, vorteilhaft als Halbleiter-Folie ausgebildet und vor dem Fertigen des Kabels durch ein Pressverfahren an die Innenseite des Metallschirms 20 geklebt. Zweckmässigerweise setzt sich der Klebstoff 23 im wesentlichen aus einem Klebermaterial sowie aus chemisch erzeugtem Russ zusammen und dessen Ausbildung als Halbleiter ermöglicht einen elektrischen Kontakt vom Metallschirm zur äusseren Halbleiterschicht 17 trotz der zwischen diesen vollumfänglich befindlichen Klebfolie.

Vorteilhaft ist zwischen der äusseren Halbleiterschicht 17 und dem Metallschirm 20 ein ebenfalls als Halbleiter ausgebildetes Quellband 19 eingelegt, welchem primär zwei Funktionen zukommen. Bei einer Beschädigung der äusseren Schicht des Kabels, bei der unter anderem ein Riss des Metallschirms erfolgt ist, absorbiert dieses Quellband 19 das ins Kabelinnere eindringende Wasser wie auch die Feuchtigkeit und durch das starke Aufquellen desselben wird ein Weiterfliessen des Wassers in Längsrichtung des Kabels verhindert. Darüberhinaus übt dieses Quellband 19 aufgrund seiner elastischen Ausbildung eine Polsterfunktion insbesondere der im verlegten Zustand des Kabels im Aussendurchmesser sich verändernden Isolationshülle 16 und der diese umgebenden Halbleiterschicht 17 aus. Dieses Quellband 19 ist aus einem Vliesstoff oder dergleichen mit einer auf dessen Innen- wie auch auf der Aussenseite aufgetragenen Kunststoffbeschichtung gefertigt, wobei letzterer Kohlenstoffpartikel zugemischt sind, welche dem Quellband insgesamt die halbleitende Eigenschaft verleihen.

Bei der Herstellung eines solchen Elektrokabels 10 nach der Erfindung werden zunächst nacheinander die erste Halbleiterschicht 15, die Isolationshülle 16 sowie die äussere Halbleiterschicht 17 aufgezogen. Sodann wird das Quellband 19 um die äussere Halbleiterschicht 17 aufgebracht und darauffolgend der bandförmige Metallschirm 20 darum gelegt und an der Überlappungsstelle 22 durch Aufwärmen desselben beispielsweise auf annähernd 120° Celsius verklebt. Zuletzt wird der Aussenmantel 18, bei dem ein zähes Polyäthylen-Isolationsmaterial verwendet wird, um den Metallschirm 20 aufgezogen, wobei zur Schaffung einer einwandfreien Haftung dieses Aussenmantels an dem Metallschirm vorteilhaft beim Aufziehen zwischen diesen ein Unterdruck oder ein Teilvakuum erzeugt wird, oder der Aussenmantel 18 mittels einer Press-Extrusion auf den Metallschirm 20 aufgebracht wird, bei dem dieser mit Druck auf den Metallschirm aufgezogen wird.

Ein solches Elektrokabel weist in der Regel einen Aussendurchmesser zwischen 10 und 70 Millimetern auf. Es wird einzeln oder als Dreileiterkabel verwendet, wobei in letzterem Anwendungsfalle die drei Einzelkabel miteinander verseilt werden und von einem diese umfassenden Mantel zusammengehalten sind.

Das als Metallschirm verwendete Folienband kann im Prinzip auch aus Kupfer oder einem andern elektrisch leitenden Material gefertigt sein. Auch die Überlappungsstelle dieses Folienbandes muss nicht zwingend entlang des Kabels parallel zum Leiter verlaufen, sondern die Folie könnte auch wendelförmig oder in hintereinander folgenden Lagen um das Kabel gewickelt sein.

Theoretisch könnten drei von jeweils einer Halbleiterschicht umgebene elektrische Leiter in einem Abstand zueinander angeordnet und dabei von einem Isolationsmaterial umgeben sein. Diese drei Leiter wären dann insgesamt von einem um diese führenden Metallschirm ummantelt, welcher wiederum eine Überlappungsstelle aufweisen würde, die mittels eines an der Innenseite des Metallschirms vorgesehenen Klebstoffes über die gesamte Kabellänge eine hermetisch dichte Verbindung der übereinander angeordneten Bandränder bilden würde.

## Patentansprüche

1. Elektrokabel, mit mindestens einem elektrischen Leiter (12) und einem diesen umschliessendes mehrschichtiges Isolations-System, welches eine den Leiter (12) umgebende Halbleiterschicht (15), eine diese umfassende Isolationshülle (16), eine äussere Halbleiterschicht (17), einen Metallschirm-Nulleiter (20) sowie einen Aussenmantel (18) aufweist, wobei der Metallschirm (20) mit einer sich entlang des Kabels erstreckenden Überlappungsstelle (22) versehen ist, an welcher der Metall schirm (20) durchgehend über die gesamte Kabellänge vorzugsweise mittels eines Klebstoffes (23) abdichtend zusammengefügt ist und somit eine flüssigkeits- und dampfundurchlässige Schutzhülle des Kabelinnerns bildet, gekennzeichnet durch die Kombination folgender Merkmale:
dass ein innerhalb des Metallschirm-Nulleiters (20) vorgesehenes Quellband (19) in welchem Wasser oder Feuchtigkeit absorbierbar und es bei Wasseraufnahme aufquellbar ist, halbleitend ausgebildet ist und zudem der Klebstoff (23) aus einem Halbleiter-Material hergestellt ist,
dass der Aussenmantel (18) auf den Metallschirm (20) aufgezogen ist indem zwischen diesen zumindest ein Teilvakuum zwecks Schaffung einer einwandfreien Haftung des Aussenmantels am Metallschirm erzeugt ist, oder
dass der Aussenmantel (18) mittels einer Press-Extrusion auf den Metallschirm (20) aufgebracht ist, bei dem dieser mit Druck auf den Metallschirm (20) aufgezogen ist.

2. Elektrokabel nach Anspruch 1, dadurch gekennzeichnet, dass der Metallschirm (20) an seiner gesamten Innenseite mit einem Klebstoff (23) versehen ist.

3. Elektrokabel nach Anspruch 1, dadurch gekennzeichnet, dass der Klebstoff (23) als Folie an der Innenseite des Metallschirms (20) angebracht ist.

4. Elektrokabel nach Anspruch 1, dadurch gekennzeichnet, dass sich der Klebstoff (23) im wesentlichen aus einem Klebermaterial sowie aus einem diesem beigemischten, chemisch erzeugten Russ zusammensetzt.

5. Elektrokabel nach einem der vorhergehenden Ansprüche, dadurch gekennzeichnet, dass für den Metallschirm (20) ein aus Aluminium oder Kupfer bestehendes Folienband verwendet wird, wobei dieses Folienband entlang des Kabels (10) um die äussere Halbleiterschicht (17) gelegt ist und eine solche Breite aufweist, dass es die entlang des Kabels (10) verlaufende Überlappungsstelle (22) bildet.

6. Elektrokabel nach einem der vorhergehenden Ansprüche, dadurch gekennzeichnet, dass das Quellband (19) aus einem Vliesstoff oder dergleichen mit einer auf dessen Innen- wie auch auf der Aussenseite aufgetragenen Kunststoffbeschichtung gefertigt ist, wobei letzterer Kohlenstoffpartikel zugemischt sind, welche dem Quellband insgesamt die halbleitende Eigenschaft verleihen.

7. Elektrokabel nach einem der vorhergehenden Ansprüche, dadurch gekennzeichnet, dass der Klebstoff (23) bei annähernd höher als 80° Celsius mit dem Metallschirm (20) verklebbar ist.

## Claims

1. Electric cable, with at least one electric conductor (12) and a multilayer insulation system surrounding the latter, which system comprises a conductor (12), surrounded by a semi-conductor layer (15), an insulation casing (16) surrounding the latter, an outer semi-conductor layer (17), a metal screen neutral conductor (20) as well as an outer sheathing (18), the metal screen (20) being provided with an overlapping point (22) extending along the cable, at which the metal screen (20) is joined together in a sealed manner continuously over the entire length of the cable preferably by means of an adhesive (23) an thus forms a protective casing for the inside of the cable, which is impermeable to liquid and vapour, characterized by the combination of the following features: that a swelling strip (19) provided inside the metal screen neutral conductor (20) is consisted to be semi-conducting, in which water or moisture can be absorbed and which is able to swell up when water is absorbed, and in addition the adhesive (23) is made from a semi-conductor material,
that the outer sheathing (18) is applied to the metal screen (20), in that at least a partial vacuum is produced between these for the purpose of creating trouble-free adhesion of the outer sheathing to the metal screen, or
that the outer sheathing (18) is applied to the metal screen (20) by means of a press extrusion, in which the outer sheathing is applied with pressure to the metal screen (20).

2. Electric cable according to Claim 1, characterized in that the metal screen (20) is provided over its entire inner side with an adhesive (23).

3. Electric cable according to Claim 1, characterized in that the adhesive (23) is applied as a foil to the inside of the metal screen (20).

4. Electric cable according to Claim 1, characterized in that the adhesive (23) consisting essentially of an adhesive material as well as of a chemically produced carbon black which is mixed with the adhesive material.

5. Electric cable according to one of the preceding claims, characterized in that for the metal screen (20) a foil strip consisting of aluminium or copper is used, this foil strip laid along the cable (10) around the outer semi-conductor layer (17) and having such a width that it forms the overlapping point (22) extending along the cable (10).

6. Electric cable according to one of the preceding claims, characterized in that the swelling strip (19) is made from a fleece material or the like with a synthetic coating applied to its inside as well as to the outside, carbon particles being mixed with the latter, which give the swelling strip as a whole the semi-conducting property.

7. Electric cable according to one of the preceding claims, characterized in that the adhesive (23) can be struck to the metal screen (20) at a temperature approximately higher than 80° Celsius.

## Revendications

1. Câble électrique comportant au moins un conducteur électrique (12) entouré par un système d'isolation multi-couche,
dans lequel
• le système d'isolation comprend une couche semi-conductrice (15) entourant le conducteur (12) et entourée elle-même par une gaine d'isolation (16), une couche semi-conductrice externe (17), un conducteur neutre (20) à blindage métallique ainsi qu'une enveloppe externe (18),
• le blindage métallique (20) présente, tout le long du câble une zone en superposition (22) à laquelle le blindage métallique est réuni en continu et de manière étanche sur toute la longueur du câble, de préférence par un adhésif (23), en formant ainsi une enveloppe perméable aux liquides et aux vapeurs, protégeant l'intérieur du câble
ce câble présentant la combinaison des caractéristiques suivantes :
• à l'intérieur du conducteur neutre à blindage métallique (20) se trouve une bande de gonflement (19) qui peut absorber de l'eau ou de l'humidité et ainsi gonfler par admission d'eau, cette bande étant semi-conductrice, l'adhésif (23) étant également fait d'un matériau semi-conducteur,
• l'enveloppe externe (18) est montée sur le blindage métallique (20), avec au moins un vide partiel entre ces éléments de manière à obtenir une adhérence parfaite entre eux,
• ou l'enveloppe externe (18) est disposée par extrusion à la presse sur le blindage métallique (20) et s'y trouve donc appliquée sous pression.

2. Câble électrique selon la revendication 1,
caractérisé en ce que
le blindage métallique (20) est garni sur toute sa surface interne, d'un adhésif (23).

3. Câble électrique selon la revendication 1,
caractérisé en ce que
l'adhésif (23) est appliqué sous la forme d'une pellicule sur la face interne du blindage métallique (20).

4. Câble électrique selon la revendication 1,
caractérisé en ce que
l'adhésif (23) est composé essentiellement d'un matériau adhésif auquel est mélangé du noir de carbone obtenu par voie chimique.

5. Câble électrique selon une des revendications précédentes,
caractérisé en ce que
pour réaliser le blindage métallique (20), on utilise un ruban pelliculaire fait d'aluminium ou de cuivre, posé le long du câble (10) autour de la couche semi-conductrice externe (17), ce ruban ayant une largeur telle qu'il se forme une zone en superposition (22) tout le long du câble (10).

6. Câble électrique selon une des revendications précédentes,
caractérisé en ce que
la bande de gonflement (19) est réalisée à partir d'un voile textile ou produit analogue en déposant sur sa face interne, et également sur sa face externe, un revêtement de matière plastique auquel sont mélangées des particules de carbone conférant à l'ensemble de la bande de gonflement la qualité de semi-conducteur.

7. Câble électrique selon une des revendications précédentes,
caractérisé en ce que
l'adhésif (23) peut être collé sur le blindage métallique (20) à une température un peu supérieure à 80°.
